# EUROPÄISCHE PATENTSCHRIFT

(11) **EP 0 033 924 B1**
(45) Veröffentlichungstag und Bekanntmachung des Hinweises auf die Patenterteilung: **09.05.1984**
(21) Anmeldenummer: 81100711.1
(22) Anmeldetag: 02.02.1981
(51) Int. Cl.: C10B 45/02

(54) **Vorrichtung zum Verschieben einer Seitenwand eines Kokskohlestampfkastens im Anschluss an das Verdichten des Kohlekuchens**
Apparatus for moving a sidewall of a stamping mould for coke coal following the densifying of the coal cake
Dispositif pour déplacer une paroi latérale d'un moule à foulement de charbon à coke à la suite du compactage du gâteau de charbon

(30) Priorität: 05.02.1980 DE 3004032
(43) Veröffentlichungstag der Anmeldung: 19.08.1981
(73) Patentinhaber: Saarberg-Interplan, Gesellschaft für Rohstoff-, Energie- und Ingenieurtechnik mbH, D-6600 Saarbrücken (DE)
(72) Erfinder: Stegmann, Heinz, D-6607 Quierschied (DE)

## Beschreibung

Die Erfindung betrifft eine Vorrichtung zum Verschieben einer Seitenwand eines Kokskohlestampfkastens im Anschluss an das Verdichten des Kohlekuchens.

In Stampfkokereien wird gemahlene Einsatzkohle in Stampfformen zu Kohlekuchen verdichtet, die anschliessend mit geeigneten Setzvorrichtungen aus der Stampfform in die Ofenkammer geschoben werden.

Um eine Zerstörung des Kohlekuchens durch Wandhaftung beim Ausschieben aus der Stampfform zu vermeiden, wird nach dem Verdichten des Kohlekuchens eine Seitenwand der Stampfform etwas zurückgeschoben, bevor der Kuchen in die Ofenkammer gedrückt wird. Dazu greifen an der verschieblichen Seitenwand in einem gleichmässigen Raster verteilt Gelenkelemente an, die von entsprechenden horizontal angeordnetenn Exzenterwellen bewegt werden und dabei die verschiebliche Seitenwand mitnehmen. Die Exzenterwellen werden von einer gemeinsamen, senkrecht angeordneten Welle über Schnecken angetrieben, die jeweils in zugeordnete Schneckenräder der Exzenterwellen eingreifen. Die Antriebswelle selbst wird von einem Getriebemotor angetrieben.

Nachteilig bei der bekannten Konstruktion ist die sehr aufwendige und teure Antriebstechnik. Daneben weist diese Antriebskonstruktion wesentliche funktionelle Nachteile auf. Es ist praktisch nicht möglich, Exzenterwellen und Gelenkelemente so exakt zu montieren, dass alle Exzenter bei geschlossener Stampfform im Totpunkt stehen. Nur so aber kann ein Nachgeben der verschieblichen Seitenwand beim Verdichten der Kohle sicher vermiedenn werden. Weiterhin kann es zu Beschädigungen der verschieblichen Seitenwand kommen, wenn bereits Kohle in die Stampfform gefüllt wird oder wurde, während die Form noch nicht ganz geschlossen ist. Da der Überlastschalter des Antriebsmotors relativ träge anspricht, arbeitet der Antrieb kurzfristig mit Überlast gegen einen erhöhten Widerstand. Dies führt immer wieder zu Beschädigungen der verschieblichen Seitenwand, die das schwächste Glied in der Antriebskette ist.

Aufgabe der vorliegenden Erfindung ist es, eine einfache und wirtschaftliche Vorrichtung zur Verschiebung einer Seitenwand einer Stampfform zu schaffen, mit der zudem sowohl ein Nachgeben der verschieblichen Seitenwand beim Verdichten des Kohlekuchens als auch eine Beschädigung der verschieblichen Seitenwand beim Schliessen der Stampfform sicher vermieden werden kann.

Diese Aufgabe wird erfindungsgemäss gelöst durch einen Arbeitszylinder, der auf ein Verstellgestänge einwirkt, über das in Festpunkten gelagerte Zahnsegmente gedreht werden, die jeweils in Zahnräder von Exzenterwellen eingreifen, in denen Gelenkelemente gelagert sind, die in mehreren Ebenen an der verschiebbaren Seitenwand der Stampfform angreifen.

Mit der erfindungsgemässen Konstruktion gelingt es, den Antrieb der verschieblichen Seitenwand wesentlich zu vereinfachen. Aufwendige und teure Teile, wie Getriebemotor, Schnecken und Schneckenräder werden durch einfache, billigere Teile wie Zylinder, stirnverzahnte Zahnsegmente und Zahnräder ersetzt. Durch ein Überdruckventil kann sicher verhindert werden, dass sich bei Störungen im Zylinder ein zu hoher Druck aufbaut, der zu Beschädigungen der verschieblichen Seitenwand oder der Verstellmechanik durch überhöhte Kräfte führen könnte. Der Abstand zwischen den Koppelpunkten der Schwingen zweier benachbarter Zahnsegmente mit dem Verstellgestänge ist, vorzugsweise kontinuierlich, veränderbar, so dass eine weitgehende Abstimmung der Winkellagen der Exzenterteile aller Exzenterwellen zueinander möglich ist.

Die Exzenterwellen sind unterteilt in Exzenterteile und Zwischenwellen, die durch Zahnkupplungen verbunden sind. Die Zahnkupplungen erlauben es, jeweils einander benachbarte Exzenterteile und Zwischenwellen in sehr kleinen Schritten, entsprechend der Zahnteilung der Kupplung, gegeneinander zu verdrehen. Damit gelingt es, zusammen mit der Verstellbarkeit der Abstände zwischen zwei Angriffspunkten des Verstellgestänges, alle Exzenterteile mit den an der verschieblichen Seitenwand angreifenden Gelenkelementen so zu justieren, dass sie bei geschlossener Stampfform im Totpunkt stehen und somit die verschiebliche Seitenwand beim Verdichten der Einsatzkohle nicht ausweichen kann.

Die erfindungsgemässe Vorrichtung wird im folgenden anhand eines schematisch dargestellten Ausführungsbeispiels weiter erläutert.

Es zeigen:
Fig. 1 einen Querschnitt der erfindungsgemässen Vorrichtung
Fig. 2 eine Teilansicht einer Exzenterwelle.

An der verschieblichen Seitenwand 6 einer Stampfform 18 greifen in mehreren Ebenen Gelenkelemente 10 an. Alle Gelenkelemente 10 einer Ebene sind in Exzenterwellen 5 gelagert. Auf den Exzenterwellen 5 sind je ein Zahnrad 3 aufgesetzt, die mit jeweils zugeordneten Zahnsegmenten 4 in Eingriff stehen, die in Festpunkten 13 gehalten sind. Schwingen 14 der Zahnsegmente 4 sind mit einem Verstellgestänge 2 drehbar verbunden und durch diese parallel zueinander geführt. An einer verlängerten Schwinge 14a greift ein Arbeitszylinder 1, beispielsweise ein Hydraulikzylinder, an. Der Hub des Zylinders 1 ist mit den Hebellängen der Schwingen 14 und der Übersetzung zwischen Zahnsegmenten 4 und Zahnrädern 3 so abgestimmt, dass er einer Drehung der Exzenterwelle 5 von 180° entspricht, der wiederum ein Exzenterweg bzw. ein Verfahrweg e der verschieblichen Seitenwand 6 von ca. 30 mm zugeordnet ist. Um ein Nachgebenn der verschieblichen Seitenwand 6 beim Verdichten der Einsatzkohle 11 in der Stampfform 18 sicher zu vermeiden, ist es unabdingbar, alle Exzenterteile 7 bzw. die Gelenkelemente 10 bei geschlossener Stampfform 18 auf den sog. Totpunkt einzustellen. Dazu sind zwischen den einzelnen Koppelpunkten der Schwingen 14 der Zahnsegmente 4 mit dem Verstellgestänge 2 Spannelemente 16, beispielsweise Spannschlösser, angebracht, die es ermöglichen, jeweils den Abstand zweier benachbarter Koppelpunkte zu verändern. Dadurch können in einfacher Weise die Winkellagen der Exzenterwellen 5 weitgehend korrigiert und aufeinander abgestimmt werden. Zusätzlich sind die Exzenterwellen 5 in Exzenterteile 7 und Zwischenwellen 15 (vgl. Fig. 2) unterteilt, die durch Zahnkupplungen 17 gekoppelt sind. Diese Unterteilung der Exzenterwellen 5 erlaubt nunmehr die endgültige, exakte Einstellung aller Exzenterteile 7, da diese gegenüber den benachbarten Zwischenwellenn 15 um kleine, der Zahnteilung der Zahnkupplungen 17 entsprechende Winkelbeträge verdreht werden können.

Im Beispiel der Fig. 1 greift die Kolbenstange des Arbeitszylinders 1 an der verlängerten mittleren Schwinge 14a an. Der Arbeitszylinder 1 ist sowohl an seiner Abstützung als auch mit der Schwinge 14a drehbeweglich verbunden und durch ein Überdruckventil gegen Überlast geschützt.

Bei geschlossener Stampfform 18 ist die Kolbenstange des Arbeitszylinders 1 ausgefahren (Position b). Zum Öffnen der Stampfform 18 wird die Kolbenstange in den Arbeitszylinder 1 eingezogen (Position a). Zur Verdeutlichung sind in Fig. 1 die Elemente Zahnritzel 4a und Exzenterteil 7a der unteren Antriebsreihe in den der geöffneten Stampfform 18 entsprechenden Positionen gezeichnet.

## Patentansprüche

1. Vorrichtung zum Verschieben einer Seitenwand eines Kokskohlestampfkastens im Anschluss an das Verdichten des Kohlekuchens gekennzeichnet durch einen Arbeitszylinder (1), der auf ein Verstellgestänge (2) einwirkt, über das in Festpunkten (13) gelagerte Zahnsegmente (4) gedreht werden, die jeweils in Zahnräder (3) von Exzenterwellen (5) eingreifen, in denen Gelenkelemente (10) gelagert sind, die in mehreren Ebenen an der verschiebbaren Seitenwand (6) der Stampfform (18) angreifen.

2. Vorrichtung nach Anspruch 1, dadurch gekennzeichnet, dass der Abstand zwischen den Koppelpunkten der Schwingen (14) zweier benachbarter Zahnsegmente (4) mit dem Verstellgestänge (2) veränderbar ist.

3. Vorrichtung nach Anspruch 1 und/oder Anspruch 2, dadurch gekennzeichnet, dass die Exzenterwellen (5) in Zwischenwellen (15) und Exzenterteile (7) unterteilt sind.

4. Vorrichtung nach Anspruch 3, dadurch gekennzeichnet, dass die Zwischenwellen (15) und Exzenterteile (7) durch Zahnkupplungen (17) verbunden sind.

5. Vorrichtung nach einem der Ansprüche 1 bis 4, dadurch gekennzeichnet, dass der Arbeitszylinder (1) durch ein Überdruckventil gegen Überlast geschützt ist.

## Claims

1. Device for moving a side wall of a coking coal stamping box subsequent to the compaction of the coal cake. It is characterized by a cylinder (1) acting on an adjusting linkage (2). Toothed segments (4) pivoted in fixed points (13) are revolved over the linkage and are each time gearing into gear wheels (3) of eccentric shafts (5). Link elements (10) are lying in it which touch in several levels at the movable side wall (6) of the stamping box (18).

2. Device according to claim 1, characterized by the fact that the distance between the coupling points of the rotating shafts (14) of two neighbouring toothed segments (4) with the adjusting linkage (2) is variable.

3. Device according to claim 1 and/or claim 2, characterized by the fact that the eccentric shafts (5) are devided into intermediate shafts (15) and eccentric parts (7).

4. Device according to claim 3, characterized by the intermediate shafts (15) and eccentric parts (7) being linked by gear couplings (17).

5. Device according to one of the claims 1 to 4, characterized by the fact that the maximum working pressure of the cylinder (1) is limited.

## Revendications

1. Dispositif pour le déplacement d'une paroi latérale d'une caisse pilonneuse de charbon à coke suivant la densification du pain de charbon, caractérisé en ce que un cylindre de travail (1) influe sur une tringlerie de réglage (2). Segments de dent (4) logés en points fixes (13) sonttournés en-dessus de la tringlerie et engrènent chacque fois les roues dentées (3) des arbres excentriques (5). Dedans il se trouvent des jointures articulées (10) qui touchent en plusieurs niveaux à la paroi latérale mobile (6) de la caisse de pilonnage (18).

2. Installation selon la revendication 1, caractérisé en ce que la distance entre les points de couplage des biellettes (14) de deux segments dentés voisins (4) et la tringlerie de réglage (2) est variable.

3. Installation selon la revendication 1 et/ou revendication 2, caractérisé en ce que les arbres excentriques (5) sont divisés en arbres intermédiaires (15) et parties excentriques (7).

4. Installation selon la revendication 3, caractérisé en ce que les arbres intermédiaires (15) et les parties excentriques (7) sont liés par des accouplements à dents.

5. Installation selon l'une quelconque des revendications 1 à 4, caractérisé en ce que la pression de service du cylindre de travail (1) est limité.
